# FASCICULE DE BREVET EUROPEEN

(11) **EP 0 674 247 B1**
(45) Date de publication et mention de la délivrance du brevet: **13.02.2002**
(21) Numéro de dépôt: 95103730.8
(22) Date de dépôt: 15.03.1995
(51) Int. Cl.: G04G 1/00

(54) **Montre comportant un dispositif de commande manuelle**
Uhr mit manueller Bedienung
Clock with manual control

(30) Priorité: 24.03.1994 FR 9403480
(43) Date de publication de la demande: 27.09.1995
(73) Titulaire: ASULAB S.A., 2074 Marin (CH)
(72) Inventeur: Terés, Yvan, CH-2300 La Chaux-de-Fonds (CH); Grupp, Joachim, CH-2003 Neuchâtel (CH)
(74) Mandataire: Ravenel, Thierry Gérard Louis

(56) Documents cités:
- WO-A-90/14604
- WO-A-93/06572
- CH-A- 631 582
- DE-A- 2 749 512
- MESURES REGULATION AUTOMATISME, vol. 42, no. 9, Septembre 1977 PARIS FR, pages 69-73, C. PIGUET ET AL. 'Entrée de données pour montre multifonctionnelle.'
- PATENT ABSTRACTS OF JAPAN vol. 9 no. 214 (P-384) ,31 Août 1985 & JP-A-60 074014 (FUJITSU KK) 26 Avril 1985,
- PATENT ABSTRACTS OF JAPAN vol. 5 no. 9 (P-45) [681] ,21 Janvier 1981 & JP-A-55 138683 (RICOH TOKEI K.K.) 29 Octobre 1980,

## Description

La présente invention est relative aux montres comportant un dispositif de commande manuelle et, plus particulièrement, aux montres comportant un capteur capacitif dont une première armature est disposée sur la face intérieure du verre de la montre, une première capacité étant formée entre la première électrode et la masse constituée par le boîtier lorsqu'un porteur de la montre pose un doigt sur la face extérieure de la montre.

On connaît déjà des montres comportant des dispositifs de commande manuelle destinés à remplacer les moyens de commande externes habituels tels que des boutons-poussoirs, utilisés pour commander les diverses fonctions d'une montre comme la mise à l'heure ou l'enclenchement et le déclenchement d'un chronographe. Certains de ces dispositifs sont constitués par au moins une électrode transparente disposée sur la face intérieure du verre de la montre, cette dernière comprenant un circuit agencé de manière à exploiter les signaux qui sont engendrés lorsque le porteur de la montre pose son doigt sur le verre en regard de cette électrode.

Un tel dispositif est décrit dans le brevet CH 607 872 et dans la demande DE-A-2 749 512 qui lui correspond. Dans l'agencement décrit dans ces documents, une couche conductrice est disposée sur la face intérieure du verre de la montre afin de former un capteur capacitif. Ce capteur forme avec un condensateur indépendant un diviseur capacitif. Une tension alternative de fréquence élevée est appliquée à ce diviseur par un générateur. Un dispositif de détection détecte le potentiel entre le condensateur indépendant et le capteur capacitif. Selon qu'un doigt est posé ou non sur le verre, cette tension détectée varie entre deux valeurs. Un comparateur compare ce potentiel détecté à une tension de référence et par conséquent fournit un signal de commande ayant, soit un état logique haut, soit un état logique bas selon que le doigt est présent ou non.

Or, une capacité parasite est toujours présente entre la couche conductrice disposée sur le verre de la montre et la masse constituée par le boîtier. Cette capacité est branchée en parallèle au capteur capacitif. Le potentiel Uₒᵤₜ détecté par le comparateur peut donc être exprimée par la relation${\text{U}}_{\text{out}} {\text{= U}}_{\text{in}} {\text{(C}}_{\text{ref}} {\text{)/(C}}_{\text{p}} {\text{+ C}}_{\text{d}} {\text{+ C}}_{\text{ref}} \text{)}$ où Uᵢₙ est la tension appliquée au diviseur capacitif par le générateur, Cₚ est la capacité parasite, C_{d} est la capacité du capteur capacitif et C_{ref} est la capacité du condensateur indépendant.

De tels dispositifs présentent l'inconvénient que, pour leur donner une résolution acceptable, les capacités C_{d} et C_{ref} doivent être nettement plus grandes que la capacité parasite, ce qui conduit à une consommation élevée de courant diminuant notablement la durée de vie de la pile de la montre. De plus, le comparateur qui compare le potentiel détecté par le diviseur capacitif à une tension de référence est un composant analogique qui doit pour présenter la précision requise comporter un agencement complexe de transistors.

Ces inconvénients se font particulièrement sentir dans le cas d'une montre comportant un grand nombre de dispositifs de commande manuelle. Ceci est le cas, par exemple, des montres dites "à reconnaissance d'écriture" qui peuvent recevoir des commandes lorsque le doigt de l'utilisateur "écrit" un signe, par exemple alphanumérique, tel qu'un chiffre sur le verre de la montre. Celle-ci doit alors être équipée de plusieurs dizaines de dispositifs de commande ayant chacun un capteur capacitif disposé sur la surface du verre afin de permettre la reconnaissance de la position instantanée du doigt sur la face extérieure du verre. La consommation de chaque dispositif de commande représente alors un facteur important pour déterminer la durée de vie de la pile de la montre.

La présente invention a pour but de fournir une montre munie d'un dispositif de commande manuelle qui remédie tout au moins en partie à ces inconvénients.

La présente invention a ainsi pour objet une montre comportant un boîtier formant masse, un verre et au moins un dispositif de commande manuelle qui est relié à un circuit d'exploitation destiné à exécuter une fonction prédéterminée de la montre sous l'action dudit dispositif de commande manuelle, ce dernier comprenant un capteur capacitif comprenant une première armature disposée sur la face intérieure du verre, et dont l'autre armature est formée sélectivement par le positionnement d'un doigt d'un utilisateur de ladite montre sur la face extérieure du verre, ce capteur capacitif étant ainsi destiné à former une première capacité, ladite montre présentant également une seconde capacité qui a une jonction commune avec ladite première armature, caractérisée en ce que ladite seconde capacité est une capacité parasite entre ladite première armature et le boîtier qui est branchée en parallèle avec ladite première capacité, et en ce que ledit dispositif de commande manuelle comprend en outre un convertisseur tension-fréquence dont l'entrée est connectée directement à ladite jonction commune entre ladite première armature et la seconde capacité, et un détecteur de fréquence branché entre ledit convertisseur et ledit circuit d'exploitation, de manière que ledit capteur capacitif et ladite capacité parasite déterminent la fréquence d'oscillation dudit convertisseur en fonction de la présence ou de l'absence du doigt de l'utilisateur sur ladite face extérieure du verre.

Ainsi, pour obtenir une résolution du dispositif de commande manuelle comparable à celle du dispositif du brevet suisse précité, on peut réduire la capacité du capteur capacitif par rapport à celle du capteur utilisé dans cet art antérieur.
Ceci a pour conséquence que la charge qui doit être placée sur le capteur capacitif peut être nettement plus faible d'où résulte une consommation d'énergie plus faible, chaque fois que l'utilisateur veut exécuter une commande. On peut ainsi prolonger la durée de vie de la pile de la montre.

En outre, en utilisant le capteur capacitif et la capacité parasite de la montre comme éléments déterminant la fréquence du convertisseur tension-fréquence, la présente invention permet de créer un signal de commande dont la détection des états logiques peut être faite par des moyens numériques dont la réalisation est plus simple que celle d'un circuit analogique utilisé dans l'art antérieur.

D'autre part, pour des raisons qui apparaîtront par la suite le convertisseur tension-fréquence de la montre selon l'invention est de préférence réalisé sous la forme d'un multivibrateur astable, mais il peut éventuellement prendre la forme d'un oscillateur commandé en tension.

Or, il est fréquent d'associer une touche capacitive ou, plus généralement un capteur capacitif, à un circuit oscillateur ou d'intégrer un capteur de ce genre dans un tel circuit pour obtenir un signal en fréquence permettant de déterminer si le capteur est touché par un doigt ou un autre élément et ceci aussi bien dans le domaine de l'horlogerie, comme c'est le cas dans la demande de brevet japonais No. 55-138683, que dans d'autres applications industrielles comme le montrent le dispositif de commande manuel décrit dans le brevet suisse No 631582 ou le détecteur de niveau de liquide qui fait l'objet de la demande internationale WO 93/06572.

Toutefois, il est bien clair que cela ne suggère rien qui pourrait conduire à l'invention.

Cela dit, d'autres caractéristiques et avantages de cette dernière apparaîtront au cours de la description qui va suivre, donnée uniquement à titre d'exemple et faite en se référant aux dessins annexés sur lesquels :
- la figure 1 représente schématiquement une vue en coupe de l'agencement d'un capteur capacitif dans une montre conforme à la présente invention;
- la figure 2 représente le schéma d'un mode préféré de réalisation d'un dispositif de commande manuelle destiné à être utilisé dans une montre conforme à la présente invention; et,
- la figure 3 est un graphique représentant en fonction de la capacité de leurs capteurs capacitifs la résolution atteinte par une montre selon la présente invention et par une montre de l'art antérieur.

La figure 1 représente une vue en coupe d'une montre 1 comportant un boîtier 2 et un verre 3. Un circuit électronique 4 est disposé dans le boîtier 2. Une électrode conductrice 5, de préférence transparente, est disposée sur la face intérieure 6 du verre de la montre 1. L'électrode 5 est reliée au circuit électronique 4 par un conducteur 7. Une pile ou autre source d'énergie électrique 8 est également disposée dans le boîtier 2 et est reliée au pôle positif du circuit électronique 4 par un conducteur 9.

L'électrode 5 forme l'une des armatures d'un capteur capacitif 20, l'autre armature 21 de ce capteur capacitif 20 étant formée par le doigt 10 du porteur de la montre 1 lorsque, afin de réaliser une commande prédéterminée dans la montre, il touche la face extérieure du verre 3 à l'endroit de l'électrode 5. Le doigt 10 du porteur est relié à la masse 11 du circuit électronique, comme tout le corps du porteur, par l'intermédiaire du boîtier 2 qui est en contact avec le poignet de celui-ci et qui est relié aux pôles négatifs du circuit électronique 4 et de la pile 8.

La figure 2 représente le schéma d'un dispositif de commande manuelle 22 utilisé dans la montre 1 de la figure 1 et qui permet d'engendrer un signal de commande en réponse à l'activation du capteur capacitif 20. Ce dispositif 22 est raccordé à un détecteur de fréquence DF et relié à son tour à un circuit d'exploitation CE qui permet d'exécuter, de façon connue en soi, la fonction de la montre que l'utilisateur désire commander.

Le dispositif de commande 22 comprend un capteur capacitif 20 tandis qu'une capacité parasite Cₚ est par construction présente entre l'électrode 5 et le boîtier 2 de la montre 1. Cette capacité parasite est représentée sur la figure 2 par un condensateur 23. Le capteur capacitif 20 et le condensateur 23 sont branchés en parallèle entre la masse 11 et l'entrée inverseuse d'un amplificateur opérationnel 24.

Le dispositif de commande manuelle 22 comprend également des résistances 25, 26 et 27 reliées toutes en séries entre la sortie de l'amplificateur 24 et la masse 11. L'entrée non-inverseuse de l'amplificateur 24 est reliée à une jonction entre les résistances 26 et 27. Dans cette configuration, l'amplificateur 24 et les résistances 25, 26 et 27 forment une bascule de Schmidt qui fournit à sa sortie 28, c'est-à-dire à la jonction entre les résistances 25 et 26, un signal ayant, en fonction des valeurs relatives des tensions présentes aux entrées inverseuse et non-inverseuse de l'amplificateur 24, soit un niveau logique haut soit un niveau logique bas. Deux diodes zener 29 et 30 montées tête-bêche sont reliées entre la sortie 28 et la masse 11, afin de stabiliser les tensions définissant respectivement ces niveaux logiques.

Le dispositif de commande manuelle 22 comprend en outre une résistances 31 reliée entre la sortie 28 et l'entrée inverseuse de l'amplificateur 24. Cette résistance 31 fait partie, avec le capteur capacitif 20 et le condensateur 23, d'un filtre passe-bas qui intègre la tension à la sortie de la bascule de Schmidt. Le potentiel des armatures des condensateurs 20 et 23 est appliqué à l'entrée inverseuse de l'amplificateur 24. Il en résulte que le dispositif de commande manuelle 22 fonctionne comme un convertisseur tension-fréquence, autrement dit un oscillateur commandé en tension.

Dans le mode de réalisation illustré sur la figure 2, le convertisseur tension-fréquence a été conçu sous la forme d'un multivibrateur astable, car il crée un signal périodique ayant deux états quasi-stables tout en oscillant librement. Cependant, il peut également être conçu sous la forme d'un générateur quelconque de signal périodique et en particulier, comme cela a déjà indiqué précédemment, sous la forme d'un oscillateur commandé en tension. L'agencement illustré sur la figure 2 est particulièrement avantageux en raison de sa simplicité de réalisation et du fait qu'aucun composant électronique à précision élevée n'est requise.

La période d'oscillation T du dispositif de commande 22 est donnée par la relation${\text{T = 2R}}_{\text{31}} {\text{C}}_{\text{tot}} {\text{In(1 + (2R}}_{\text{26}} {\text{)/R}}_{\text{27}} \text{)}$ où R31, R26 et R27 sont respectivement les valeurs des résistances 31, 26 et 27, et Ctot est la capacité totale entre l'entrée inverseuse de l'amplificateur 24 et la masse 11. On voit donc que la fréquence d'oscillation du signal de sortie du dispositif de commande manuelle 22 est proportionnelle à l'inverse de la capacité totale Cₜₒₜ et qu'ainsi la capacité du capteur capacitif en combinaison avec la capacité parasite déterminent la valeur de la fréquence d'oscillation du dispositif de commande manuelle 22.

Ainsi, la fréquence d'oscillation du convertisseur tension-fréquence varie en fonction de la présence ou de l'absence du doigt de l'utilisateur sur la face extérieure du verre. Si le doigt 10 du porteur de la montre 1 n'est pas posé sur la glace 3, l'armature 21 du capteur capacitif 20 est par conséquent absente du circuit montré sur la figure 2. La capacité totale Cₜₒₜ est en ce cas équivalente à la capacité parasite Cₚ entre l'électrode 5 et la masse 11. La fréquence d'oscillation du signal de sortie du dispositif de commande 22 est alors proportionnelle à l'inverse de la capacité parasite Cₚ.

Par contre, lorsque le doigt 10 est posé sur le verre 3, l'armature 21 est formée et, par conséquent, le capteur capacitif 21 agit effectivement sur le dispositif de commande 22. Dans ces conditions, la capacité totale Cₜₒₜ est équivalente à l'inverse de la somme des capacités C_{d} et Cₚ. Ainsi, la fréquence d'oscillation du signal de sortie du dispositif de commande 22 est proportionnelle à l'inverse de la somme des capacités C_{d} et Cₚ.

Puisque l'information désirée dans le signal de sortie est contenue dans sa fréquence, au lieu de l'être dans la valeur absolue de son amplitude, il suffit d'utiliser des moyens numériques conçus d'une façon simple pour la tirer. Ces moyens peuvent être réalisés, par exemple, par un compteur d'impulsions qui est mis en marche pendant une période de fonctionnement fixe. La fréquence, et donc le présence ou l'absence du doigt sur la face extérieur du verre de la montre, est représentée directement par le nombre d'impulsions reçues pendant cette période fixe. Ces moyens ne sont pas décrits d'une manière plus détaillée car ils sont bien connus de l'homme du métier.

La figure 3 est un graphique qui montre que la résolution et la consommation d'énergie de la présente invention sont meilleures par rapport à celles obtenues dans l'art antérieur. Sur l'axe horizontal de ce graphique est portée la relation Cₚ/C_{d}, c'est-à-dire la relation entre la capacité parasite établie entre l'électrode fixe 5 du capteur capacitif et le boîtier 2 et la capacité C_{d} du capteur capacitif 20. Sur l'axe vertical on a porté la résolution relative du dispositif de commande manuelle, autrement dit la relation entre l'état logique bas et l'état logique haut de son signal de sortie.

La courbe 40 représente, dans le cas décrit dans le brevet CH 607 872 cité ci-dessus, l'écart relatif Vₚᵣ/V_{ab} entre le deux valeurs de tension détectées par le comparateur, respectivement en présence et en l'absence du doigt de l'utilisateur. Le valeur de la capacité C_{ref} a été prise comme étant équivalente à la valeur de la capacité C_{d}.

La courbe 40 montre qu'il y a un grand écart entre les niveaux des tensions analogiques du dispositif antérieur, et qu'une grande résolution est donc atteinte, si la relation Cₚ/C_{d} est comparativement petite. Mais dans ces conditions, la capacité C_{d} du capteur capacitif doit être nettement plus grande que la capacité parasite Cₚ, ce qui augmentera la consommation du dispositif de commande manuelle. Inversement, une relation Cₚ/C_{d} qui est comparativement grande diminue la résolution du dispositif de commande manuelle, mais on obtient une plus faible consommation d'énergie, car alors la capacité C_{d} est plus petite.

La courbe 41 de la figure 3 représente, dans le cas de l'invention, l'écart entre les deux valeurs de fréquence Fₚᵣ et F_{ab} engendrées à la sortie 28 du dispositif de commande 22, respectivement lorsque le doigt d'un porteur de la montre 1 est posé sur le verre 3 et est absent de ce verre, toujours en fonction du rapport Cₚ/C_{d}.

Il est à noter que, pour établir une comparaison valable des courbes 40 et 41, on les a tracées en mettant au numérateur la plus petite valeur du rapport des tensions respectivement des fréquences. Or, il se trouve que la plus grande valeur des tensions (pour autant que l'on considère le cas du brevet suisse précité) est engendrée en l'absence du doigt, de même que dans le cas de l'invention.

En faisant une comparaison entre les courbes 40 et 41, on voit qu'on obtient une nette amélioration de la résolution dans le mode de réalisation de la présente invention montré sur la figure 2 que dans le cas de l'art antérieur. Par exemple, dans le cas où la capacité C_{d} est égale en valeur à la capacité Cₚ, la résolution est de 25% supérieure à celle de l'art antérieur.

Par ailleurs, pour atteindre une résolution de 0,5 par exemple, il faut dans le cas de l'art antérieur que la capacité C_{d} soit au moins deux fois plus grande que la capacité parasite Cₚ, ce qui représente une augmentation considérable de la consommation d'énergie de la pile de la montre comparée à ce que l'on obtient pour une même résolution dans le cas de l'invention..

Il est à noter que plusieurs modifications et/ou améliorations peuvent être apportées à la montre selon l'invention sans sortir du cadre de celle-ci. En particulier, l'invention concerne également des montres à reconnaissance d'écriture comprenant une pluralité de dispositifs de commande manuelle du genre de la figure 2 afin de suivre la position du doigt sur le verre d'un porteur de la montre et, par conséquent, permettre la reconnaissance d'un chiffre ou d'une lettre écrit par le porteur sur le verre. Dans ce cas, les détecteurs de fréquence DF de tous les dispositifs de commande manuelle peuvent être raccordés au circuit d'exploitation CE de la montre, tandis que les électrodes 5 de leur capteurs capacitifs forment un motif approprié sur le verre 3 de celle-ci.

Dans un autre mode de réalisation, le dispositif de commande manuelle peut comporter plusieurs capteurs capacitifs du type défini ci-dessus, les jonctions communes entre la première armature et la seconde capacité de chacun de ces capteurs capacitifs étant toutes raccordées à l'entrée d'un multiplexeur. En ce cas, la sortie du multiplexeur est reliée à l'entrée du détecteur de fréquence du dispositif de commande.

De cette façon, on n'a besoin que d'un seul convertisseur tension-fréquence qui échantillonne chaque capteur capacitif à une fréquence déterminée par le fonctionnement du multiplexeur. L'homme du métier comprendra que la capacité C_{d} du capteur capacitif représenté à la figure 2 peut varier selon le positionnement précis du doigt de l'utilisateur sur le verre de la montre. Ainsi, la fréquence de l'oscillateur du convertisseur tension-fréquence peut changer progressivement lorsqu'un doigt placé sur le verre s'approche ou s'éloigne de la première armature du capteur capacitif. Pour permettre la détection de la présence ou l'absence du doigt en face du capteur capacitif, on peut définir un seuil de sensibilité correspondant à un changement de fréquence donné. Lorsque le changement de la fréquence du convertisseur tension-fréquence est plus grand que le seuil de sensibilité, ce changement est détecté par le circuit d'exploitation. Ce seuil de sensibilité peut être différent pour chaque capteur capacitif formant le dispositif de commande manuelle, et les valeurs de tous ces seuils peuvent être stockées dans une mémoire dans le circuit d'exploitation.

En revanche, dans le cas d'un dispositif de commande manuelle comportant plusieurs capteurs capacitifs, le positionnement du doigt d'un utilisateur peut être détecté en analysant le changement de fréquence provoqué par chaque capteur capacitif. Ainsi, le changement de fréquence provoqué par la position du doigt sur le verre de la montre sera plus prononcé pour un capteur capacitif situé près du doigt et sera moins prononcé pour les capteurs capacitifs plus éloignés du doigt. En analysant les changements de fréquences de l'ensemble des capteurs capacitifs, la position du doigt peut être déterminée.

## Revendications

1. Montre (1) comportant un boîtier (2) formant masse, un verre (3) et au moins un dispositif de commande manuelle (22), qui est relié à un circuit d'exploitation (CE) destiné à exécuter une fonction prédéterminée de la montre sous l'action dudit dispositif de commande manuelle (22), ce dernier comprenant
- un capteur capacitif (20) comprenant une première armature (5) disposée sur la face intérieure (6) du verre (3), et dont l'autre armature est formée sélectivement par le positionnement d'un doigt (10) d'un utilisateur de ladite montre (1) sur la face extérieure du verre (3), ce capteur capacitif (20) étant ainsi destiné à former une première capacité (C_{d}), ladite montre (1) présentant également une seconde capacité qui a une jonction commune avec ladite première armature,
**caractérisée en ce que** ladite seconde capacité est une capacité parasite (Cp) entre ladite première armature (5) et le boîtier (2) qui est branchée en parallèle avec ladite première capacité (Cd), et **en ce que** ledit dispositif de commande manuelle (22) comprend en outre
- un convertisseur tension-fréquence (22) dont l'entrée est connectée directement à ladite jonction commune entre la première armature (5) et la seconde capacité (Cₚ),
- un détecteur de fréquence (DF) branché entre ledit convertisseur (22) et ledit circuit d'exploitation (CE),
de manière que ledit capteur capacitif (20) et ladite capacité parasite (Cp) déterminent la fréquence d'oscillation dudit convertisseur en fonction de la présence ou de l'absence du doigt de l'utilisateur sur ladite face extérieure du verre.

2. Montre selon la revendication 1, **caractérisée en ce que** ledit convertisseur tension-fréquence (22) est réalisé sous la forme d'un multivibrateur astable.

3. Montre selon la revendication 2, **caractérisée en ce que** ladite jonction commune est raccordée à l'entrée d'un amplificateur (24) faisant partie dudit multivibrateur astable.

4. Montre selon l'une quelconque des revendications précédentes, **caractérisée en ce qu'**elle comporte une pluralité de dispositifs de commande manuelle dont les capteurs capacitifs forment ensemble un motif sur le verre de la montre pour permettre la reconnaissance d'écriture sur la face extérieure dudit verre, les détecteurs de fréquence (DF) de tous les dispositifs de commande étant raccordés audit circuit d'exploitation (CE).

5. Montre selon l'une quelconque des revendications 1 à 3, **caractérisée en ce qu'**elle comporte une pluralité desdits capteurs capacitifs formant ensemble un motif sur le verre de la montre pour permettre la reconnaissance d'écriture sur la face extérieure dudit verre, et **en ce qu'**elle comporte en outre un multiplexeur dont la sortie est reliée à l'entrée dudit convertisseur tension-fréquence, les jonctions communes entre ladite première armature et ladite seconde capacité de chacun desdits capteurs capacitifs étant toutes raccordées à l'entrée dudit multiplexeur.

## Patentansprüche

1. Uhr (1), die ein Gehäuse (2), das einen Grundkörper bildet, ein Glas (3) und wenigstens eine manuelle Steuervorrichtung (22), die mit einer Nutzschaltung (CE) verbunden ist, die dazu bestimmt ist, eine vorgegebene Funktion der Uhr unter der Einwirkung der manuellen Steuervorrichtung (22) auszuführen, umfaßt, wobei diese letztere umfaßt:
- einen kapazitiven Sensor (20), der eine erste Belegung (5) umfaßt, die auf der inneren Fläche (6) des Glases (3) angebracht ist, und wovon die andere Belegung wahlweise durch die Anordnung eines Fingers (10) eines Benutzers der Uhr (1) auf der äußeren Fläche des Glases (3) gebildet wird, wobei dieser kapazitive Sensor (20) somit dazu bestimmt ist, eine erste Kapazität (C_{d}) zu bilden, wobei die Uhr (1) außerdem eine zweite Kapazität aufweist, die eine gemeinsame Verbindung mit der ersten Belegung hat,
**dadurch gekennzeichnet, daß** die zweite Kapazität eine parasitäre Kapazität (Cp) zwischen der ersten Belegung (5) und dem Gehäuse (2) ist, die zur ersten Kapazität (Cd) parallelgeschaltet ist, und daß die manuelle Steuervorrichtung (22) auβerdem umfaßt:
- einen Spannungs/Frequenz-Umsetzer (22), wovon ein Eingang direkt mit der gemeinsamen Verbindung zwischen der ersten Belegung (5) und der zweiten Kapazität (Cp) verbunden ist,
- einen Frequenzdetektor (DF), der zwischen den Umsetzer (22) und die Nutzschaltung (CE) geschaltet ist,
so daß der kapazitive Sensor (20) und die parasitäre Kapazität (Cp) die Oszillationsfrequenz des Umsetzers in Abhängigkeit vom Vorhandensein oder Fehlen des Fingers des Benutzers auf der äußeren Fläche des Glases bestimmen.

2. Uhr nach Anspruch 1, **dadurch gekennzeichnet, daß** der Spannungs/Frequenz-Umsetzer (22) in Form einer astabilen Kippschaltung verwirklicht ist.

3. Uhr nach Anspruch 2, **dadurch gekennzeichnet, daß** die gemeinsame Verbindung mit dem Eingang eines Verstärkers (24) verbunden ist, der einen Teil der astabilen Kippschaltung bildet.

4. Uhr nach einem der vorhergehenden Ansprüche, **dadurch gekennzeichnet, daß** sie mehrere manuelle Steuervorrichtungen umfaßt, wovon die kapazitiven Sensoren zusammen ein Muster auf dem Glas der Uhr bilden, das das Erkennen einer Schrift auf der äußeren Oberfläche des Glases ermöglicht, wobei die Frequenzdetektoren (DF) aller Steuervorrichtungen mit der Nutzschaltung (CE) verbunden sind.

5. Uhr nach einem der Ansprüche 1 bis 3, **dadurch gekennzeichnet, daß** sie mehrere der kapazitiven Sensoren umfaßt, die zusammen ein Muster auf dem Glas der Uhr bilden, das die Erkennung einer Schrift auf der äußeren Fläche des Glases ermöglicht, und daß sie außerdem einen Multiplexer umfaßt, wovon der Ausgang mit dem Eingang des Spannungs/Frequenz-Umsetzer verbunden ist, wobei alle gemeinsamen Verbindungen zwischen der ersten Belegung und der zweiten Kapazität jedes der kapazitiven Sensoren mit dem Eingang des Multiplexers verbunden sind.

## Claims

1. Watch (1) comprising a case (2) constituting earth, a glass (3) and at least one manual control device (22), which is connected to a processing circuit (CE) intended to execute a predetermined watch function by the action of said manual control device (22), the latter including
- a capacitive sensor (20) comprising a first armature (5) placed on the internal face (6) of the glass (3), and whose other armature is selectively formed by the positioning of a finger (10) of a user of said watch (1) on the external face of the glass (3), said capacitive sensor (20) being thus intended to form a first capacity (C_{d}), said watch (1) also having a second capacity which has a common junction with said first armature,
**characterized in that** said second capacity is a parasitic capacity (Cₚ) between said first armature (5) and the case (2) which is connected in parallel with said first capacity (C_{d}) and **in that** said manual control device (22) also comprises
- a voltage-frequency converter (22) whose input is connected to the common junction between said first armature (5) and said second capacity (Cp),
- a frequency detector (DF) connected between said converter (22) and said processing circuit (CE),
so that said capacitive sensor (20) and said parasitic capacity (C_{d}) determine the oscillation frequency of said converter as a function of the presence or absence of the user's finger on said external face of the glass.

2. Watch according to claim 1, **characterized in that** said voltage-frequency converter (22) is made in the form of an astable multivibrator.

3. Watch according to claim 2, **characterized in that** said common junction is connected to the input of an amplifier (24) forming part of said astable multivibrator.

4. Watch according to any one of the preceding claims, **characterized in that** it comprises a plurality of manual control devices whose capacitive sensors together form a motif on the watch-glass to enable handwriting on the external face of said glass to be recognised, the frequency detectors (DF) of all the control devices being connected to said processing circuit (CE).

5. Watch according to any one of claims 1 to 3, **characterized in that** it comprises a plurality of said capacitive sensors together forming a motif on the watch-glass to enable handwriting on the external face of said glass to be recognised, and **in that** it also comprises a multiplexor whose output is connected to the input of said voltage-frequency converter, the common junctions between said first armature and said second capacity of each of said capacitive sensors all being connected to the input of said multiplexor.
